# EUROPÄISCHE PATENTSCHRIFT

(11) **EP 1 051 526 B1**
(45) Veröffentlichungstag und Bekanntmachung des Hinweises auf die Patenterteilung: **07.11.2001**
(21) Anmeldenummer: 99904850.7
(22) Anmeldetag: 03.02.1999
(51) Int. Cl.: C21D 9/63, F26B 13/10, B65H 23/24

(54) **VORRICHTUNG ZUR SCHWEBENDEN FÜHRUNG VON BÄNDERN**
DEVICE FOR GUIDING BANDS IN A SUSPENDED MANNER
DISPOSITIF POUR LE GUIDAGE PAR SUSTENTATION DE BANDES

(30) Priorität: 03.02.1998 DE 19804184
(43) Veröffentlichungstag der Anmeldung: 15.11.2000
(73) Patentinhaber: Ingenieurgemeinschaft WSP Prof. Dr.-Ing. C.Kramer Prof. H.J. Gerhardt, M.Sc., 52074 Aachen (DE)
(72) Erfinder: KRAMER, Carl, D-52076 Aachen (DE)
(74) Vertreter: Marx, Lothar, Dr.
(86) Internationale Anmeldenummer: EP9900698
(87) Internationale Veröffentlichungsnummer: WO9940230

(56) Entgegenhaltungen:
- DE-A- 4 010 280
- DE-C- 3 318 861
- FR-A- 1 421 631
- US-A- 3 048 383

## Beschreibung

Die Erfindung betrifft eine Vorrichtung, in welcher schwebend geführte Bänder, vorzugsweise breite Metallbänder, durch Beblasen mit Behandlungsgas von oben und unten in der Schwebe gehalten und dabei zugleich wärmebehandelt werden. Die Wärmebehandlung kann das Erwärmen und Halten auf Glühtemperatur sowie anschließendes Abkühlen aus metallurgischen Gründen oder auch zum Zweck der Oberflächenbehandlung, z. B. bei Trocknung einer Beschichtung des Bandes, umfassen.

Derartige Vorrichtungen sind in der Regel aus einzelnen, hintereinandergefügten Sektionen bzw. Zonen aufgebaut und enthalten, wie z. B. DE-PS 2446983.8 oder DE 4010280 A1, zeigen je Sektion eine Strömungsführung mit mindestens einem Ventilator und quer zum Bandlauf oberhalb und unterhalb des Bandes angeordneten Düsenrippen, mit welchen das Band zum Zweck des konvektiven Wärmeaustausches mit dem vom Ventilator umgewälzten Gas beblasen und zugleich mehr oder weniger gut durch die einwirkenden Strömungskräfte stabilisiert wird. Insbesondere Vorrichtungen zum Betrieb bei höheren Gastemperaturen sind in der Regel aus festigkeitstechnischen Gründen mit Radialventilatoren ausgerüstet.

Bei der Vorrichtung nach DE-OS 2446983.8 wird durch nur einen seitlich angeordneten Ventilator je Sektion zwar eine besonders kompakte Bauweise erzielt, aber da der eine Ventilator zugleich obere und untere Schwebedüsen versorgt, ist eine einfache Regulierung der Tragkraft, z. B. zur Anpassung an das Gewicht des schwebend zu führenden Bandes, durch Veränderung der Ventilatordrehzahl nicht möglich, weil dadurch das obere und untere Düsensystem in gleicher Weise betroffen würden. Außerdem hat die Vorrichtung nach DE-OS 2446983.8 den Nachteil, daß die Rückströmung des auf das Band aufgeblasenen Behandlungsgases nur nach einer Seite zum Ventilator hin erfolgt. Dadurch kommt es zwischen Rückströmung vom Band und Zuströmung in den Düsenrippen zu einem Wärmeaustausch im Kreuzstrom, wodurch sich z. B. in einer Heizzone, in welcher das Gas vom Band kälter abströmt als es auf das Band aufgeblasen wird, eine Abnahme der Temperatur des aufgeblasenen Gases entlang der Düsenrippe von der dem Ventilator abgewandten Seite zur Ventilatorseite hin ergibt.

Die Vorrichtung nach DE 40120280 A1 vermeidet diesen Nachteil zwar durch wechselseitige Zuströmung zu den Düsenrippen innerhalb einer Sektion, ist aber wegen der Düsenrippen, welche zudem zwecks Erzielung einer über die gesamte Arbeitsbreite genau senkrecht auf das Band auftretenden Strömung mit aufwendigen Strömungsleiteinrichtungen versehen werden müssen, recht kompliziert und teuer in der Herstellung. Die Verwendung von Düsenrippen hat ferner bei schwereren Bändern in einer Vorrichtung nach DE 40120280 A1 noch den Nachteil, daß die gesamte Rückströmung vom Band nur zwischen den Düsenrippen erfolgen kann, weil die Seitenbereiche der Vorrichtung durch die Zuführungskanäle, aus welchen den Düsenrippen beschickt werden, versperrt sind. Dies führt dazu, daß durch die für die Abströmung zwischen den Düsenrippen erforderliche konvektive Beschleunigung der Luft zwischen den Düsenrippen der zum Tragen unter dem Band erforderliche Überdruck streifenweise, nämlich zwischen den Düsenrippen, wieder abgebaut wird. Eine Erhöhung der Düsenaustrittsgeschwindigkeit bewirkt folglich nur teilweise eine Erhöhung der Tragkraft, da in äußerst nachteiliger Weise zugleich mit der Erhöhung der Düsenaustrittsgeschwindigkeit und der dadurch bedingten Erhöhung des Überdruckes auf der Warenbahn im Bereich der Düsenrippen die konvektive Beschleunigung zwischen den Düsenrippen ebenfalls ansteigt, was in diesem Bereich eine Absenkung des statischen Druckes bewirkt, wodurch jedoch ein großer Teil der durch die Geschwindigkeitssteigerung gewonnenen Tragkrafterhöhung wieder verloren geht. Die Folge sind relativ hohe Ventilatorleistungen und eine Begrenzung der Tragkraft auf Flächengewichte, die bei Glühanlagen für Metallbänder zum schwebend Führen von schweren Buntmetallbändern, Stahlbändern oder Leichtmetallbändern größerer Dicke nicht ausreicht.

Der Erfindung liegt daher die Aufgabe zugrunde, eine Vorrichtung der angegebenen Gattung zu schaffen, welche die beschriebenen Nachteile vermeidet. Insbesondere soll eine relativ unaufwendige, kompakte Vorrichtung bereitgestellt werden, bei welcher die Nachteile der Rückströmung der mit den Düsenrippen auf das schwebend zu führende Band aufgeblasenen Gasströmung nur durch Zwischenräume zwischen den Düsenrippen vermieden wird.

Dies wird durch die in Anspruch 1 formulierten Merkmale erreicht. Die Unteransprüche beschreiben vorteilhafte Ausführungsdetails. Bevorzugte Ausführungsformen zeigen beispielsweise die folgenden Merkmale:

Die Rückströmung vom Band in die Ansaugbereiche der Radialvetilatoren erfolgt überwiegend zu den beiden Seiten der Vorrichtung hin.

Oberhalb und unterhalb des Bandes sind die sich jeweils über die gesamte Arbeitsbreite und die gesamte Länge der Vorrichtung erstreckenden Düsenfelder angeordnet, welche jeweils aus einem unterhalb bzw. oberhalb des Düsenfeldes angeordneten Sammelkasten für dem Beblasungsgas versorgt werden.

In jeder Seitenwand sind unterhalb und oberhalb der Bandebene je ein Radialventilator, vorzugsweise ein Trommelläuferventilator, in einem 360°-Gehäuse eingebaut. An das 360°-Gehäuse schließt sich ein Ausblaskanal von der Länge mindestens eines hydraulischen Durchmessers des Kanals an, der parallel zur jeweiligen Seitenwand verläuft. Die Ansaugöffnungen der Ventilatoren weisen jeweils zur vertikalen Längsmittelebene der Vorrichtung hin.

An jeden Ausblasekanal schließt sich ein parallel zur Bandebene verlaufender erster Krümmer an. Dieser erste Krümmer mündet in einen zweiten parallel zum Vertikalschnitt der Vorrichtung stehenden Krümmer ein, der in einen vertikalen Kanal übergeht, aus welchem der Sammel- bzw. Versorgungskasten für das jeweilige Düsenfeld gespeist wird.

Durch die einander entgegengerichtete Anordnung der Ausblasekanäle zweier gegenüberliegender Radialventilatoren in einer Hälfte der Vorrichtung oberhalb bzw. unterhalb der Bandebene ergibt sich auf diese Weise eine Beschickung des Versorgungskastens des Düsenfeldes über zwei Eintrittsöffnungen jeweils an der Stirnwand der Vorrichtung.

Der frei bleibende Raum zwischen Ventilatorspiralgehäuse und Stirnwand der Vorrichtung kann für eine Einstiegsöffnung in das jeweilige Ober- bzw. Unterteil der Vorrichtung oder zum Einbau von Heizeinrichtungen genutzt werden.

Durch die Anordnung der Ventilatoren mit einem Spiralgehäuse mit der Ausblaseöffnung angrenzend an die Decke oder an den Boden der Vorrichtung verbleibt zwischen Sammel- bzw. Versorgungskasten für das Düsenfeld und Ausblasekanal der jeweiligen Seitenwand ein Freiraum, in welchen ebenfalls Einbauöffnungen für Brenner, Strahlheizrohre und dergleichen eingebracht werden können.

Kühler zum Kühlen des von den Ventilatoren umgewälzten Gasstromes können von der Seitenwand her parallel zu den Versorgungskästen für das Düsenfeld auf beiden Seiten der Düsenkästen, also je zwei in der oberen und je zwei in der unteren Hälfte der Vorrichtung, eingebaut werden.

Die Kühler können in Kästen, welche in die Außenwand integriert werden, verfahren werden, so daß die gleiche Vorrichtung sowohl zum Erwärmen als auch zum Kühlen des Bandes benutzt werden kann, wobei beim Betrieb als Heizzone, also zum Erwärmen des Bandes, die Kühler aus dem Strömungskreislauf ausgefahren werden. Die zum Innenraum hinweisende Stirnwand des Kühlerpaketes ist dann mit einer entsprechenden Wärmeisolation versehen.

Das Düsenfeld kann aus einzelnen Teildüsen bestehen, welche durch halboffene Kanäle zwecks Erleichterung der überwiegend seitlichen Abströmung miteinander verbunden sind. Es kann aber auch ein Düsenkasten mit einer Düsenfläche verwendet werden, in welchen Abströmöffnungen, welche den Kasten in Richtung senkrecht zur Bandebene durchdringen, eingebracht sind. Die Abströmöffnungen können so bemessen sein, daß je nach zu tragendem Flächengewicht eine mehr oder wenige große Gas-Menge durch diese Abströmöffnungen abströmt und ein mehr oder weniger großer Anteil des auf das Band aufgeblasenen Gasstromes seitlich abströmt, wobei durch das Verhältnis zwischen seitlicher Abströmung und Abströmung durch die Öffnungen, welche den Düsenkasten durchdringen, die Schwebehöhe des Bandes mitbestimmt wird.

Im folgenden wird die Vorrichtung nach der Erfindung am Beispiel einer Wärmebehandlungsanlage für schwebend geführte breite Metallbänder beschrieben. Ein solches breites Band hat eine Breite von 1000 mm bis 2500 mm. Die Figuren 1 bis 6 dienen der Erläuterung.

Es zeigen
- Figur 1: einen vertikalen Längsschnitt durch eine aus mehreren Heiz- und Kühlzonen bestehende Anlage,
- Figur 2: einen vertikalen Längsschnitt einer Zone mit einer erfindungsgemäßen Vorrichtung,
- Figur 3: einen vertikalen Querschnitt durch eine Zone mit der erfindungsgemäßen Vorrichtung,
- Figur 4: einen Horizontalschnitt durch eine Zone,
- Figur 5: eine andere Ausführungsform des Düsenfeldes mit darunter befindlichem Strömungsversorgungskasten,
- Figur 6: eine Ausführung des Düsenfeldes als Düsenplatte, in welches für die teilweise Abströmung senkrecht zur Bandoberfläche Rückströmöffnungen in Form von Kanälen integriert sind, welche den Düsenkasten vertikal durchdringen.

Die in Figur 1 dargestellte Anlage besteht aus vier Heizzonen 2 und zwei Kühlzonen 3. In der Kühlzone 3 ist mit Bezugszeichen 30 der Einbaubereich für Kühler angedeutet, mit welchen der in der Kühlzone umgewälzte Gasstrom, welcher das Band abkühlt, zurückgekühlt wird. In der Heizzone 2 ist die beispielhaft gewählte direkte Gasbeheizung durch Flammenrohre 31 angedeutet. Ein Metallband 1 läuft von rechts nach links horizontal durch die Anlage. Es ist auch möglich, das Band geneigt durch die Anlage zu führen, wobei der Grenzfall einer Neigung des Bandlaufs von 90° gegenüber der Horizontalen eine Vertikalanlage darstellt, in welcher das Band vertikal hängt und nicht getragen werden muß, aber dennoch durch die Beblasung mit Schwebedüsen von beiden Seiten strömungstechnisch in der Mittellage stabilisiert wird.

Am Eintritt und am Austritt der aus Heizzonen 2 und Kühlzonen 3 bestehenden Anlagen sind die üblichen im wesentlichen aus Rollen bestehenden Einrichtungen für den Bandlauf, die Steuerung der Bandmittenlage und die Regulierung des Bandzuges angeordnet.

Jede Zone 2, 3 weist eine Vorrichtung zur Schwebeführung des Metallbandes 1 auf.

Wie die Figuren 2 und 3 zeigen, hat jede Zone 2 bzw. 3 der Anlage vier Radialventilatoren 4, welche in den Seitenwänden eingebaut sind. Wegen der besonders kompakten Bauweise und der im Vergleich zu anderen Radialventilatoren sehr hohen Liefer- und Druckzahlen eignen sich hierfür besonders Trommelläufer-Radialventilatoren.

Die Trommelläufer-Radialventilatoren 4 sind in 360°-Spiralgehäusen 5 eingebaut, welche den Vorteil haben, daß in solchen Gehäusen die Trommelläufer 4 ihre volle Leistung entfalten, was erzeugten Druck und geförderten Volumenstrom angeht. An die 360°-Spiralgehäuse 5 schließt sich jeweils ein gerader Ausblasekanal 6 an, welcher mindestens eine Länge von einem hydraulischen Durchmesser des Ausblasequerschnittes hat. Ein solcher Ausblasekanal 6 ist in Verbindung mit dem Spiralgehäuse 5 erforderlich, damit der Trommelläufer-Ventilator 4 die volle Förderleistung entfalten kann. Der Ausblasekanal 6 verläuft parallel zum Bandlauf und ist für die beiden in einander gegenüberliegenden Seitenwänden einer Vorrichtung eingebauten Radialventilatoren 4 in jeweils entgegengesetzte Richtung gerichtet, wie der Horizontalschnitt durch die Vorrichtung in Figur 3 zeigt. Jeder gerade Ausblasekanal 6 jedes Ventilators 4 grenzt mit einer Seite an den Boden 7 bzw. die Decke 8 der Vorrichtung an. In Fig. 3 grenzen die obere Wand des oberen Kanals 6 an die Decke 8 und die untere Wand des unteren Kanals 6 an den Boden 7 an.

An der jeweils gegenüberliegenden Seite ist der Ausblasekanal 6, wie im horizontalen Längsschnitt von Figur 2 dargestellt, beginnend an der Zunge des 360°-Spiralgehäuses zunächst eingezogen und erweitert sich erst nach einer gewissen Lauflänge in einem Bereich 9 auf den vollen Ausblasekanalquerschnitt. Der durch diese Kanalform gewonnene freie Bereich der Seitenwand, in welche der Ventilator 4 eingebaut ist, kann für Einbauöffnungen zur Einbringung von Heizeinrichtungen wie z. B. Gasbrennern oder gasbeheizten Strahlheizrohren genutzt werden. Der Bereich in welchem derartige Öffnungen eingebracht werden können, ist in Figur 2 durch das Bezugszeichen 10 gekennzeichnet.

An den Ausblasekanal 6 schließt sich ein 90°-Krümmer 11 mit Achse vertikal zur Bandebene an, welcher den vom Radialventilator 4 geförderten Volumenstrom in Richtung auf die Vorrichtungsmitte umlenkt. Dieser Krümmer 11 geht in einen zweiten 90°-Krümmer 12 über, dessen Achse parallel zum Bandlauf gerichtet ist und der den Volumenstrom vertikal zum Band, also in der unteren Hälfte der Vorrichtung nach oben und in der oberen Hälfte der Vorrichtung nach unten umlenkt.

An diesen zweiten Krümmer 12 schließt sich ein kurzes, vertikal gerichtetes Kanalstück 13 an, aus welchem der vom Ventilator 4 geförderte Volumenstrom in einen Sammelkasten 14 eintritt, welcher auf seiner dem Band 1 zugewandten Seite ein Düsenfeld 15 trägt. Dieser Kasten 14 kann sich entweder einstückig über die gesamte Länge der Vorrichtung erstrecken oder auch wie in den Figuren 2 und 3 gezeigt, in der Mitte der Vorrichtung geteilt sein, wodurch zwischen den beiden Teilen ein Spalt 16 entsteht. Bei Ausführung des Düsenkastens mit Teilung in der Mitte der Vorrichtung wird jeweils ein Teilkasten von einem Ventilator versorgt. Dies hat den Vorteil, daß durch Drehzahländerung der Ventilatoren der Düsendruck in beiden Kästen unterschiedlich sein kann. Außerdem kann der Spalt 16 zwischen den beiden Teilen eines Versorgungskasten 14 dazu genutzt werden, um Wärmeausdehnungen aufzufangen.

Aus dem Düsenkasten 14 strömt das Behandlungsgas in das Düsenfeld 15, von diesem auf das Band 1 und vom Band 1 wieder zurück zum Ventilator 4, wobei der größte Teil des auf das Band 1 auftreffenden Volumenstromes seitlich abfließt, also durch den Spalt zwischen dem Düsenfeld 15 und der Seitenwand der Vorrichtung nach oben bzw. unten in den Ansaugbereich des Ventilators 4.

Je nach Ausführung des Düsenfeldes 15 können zwischen den Düsenflächen 17, welche im Beispiel der Figuren 2 und 3 rhombusartige Form haben, zum Band hin offene Rückströmkanäle 18 angeordnet sein, welche sich bei rhombusartiger Ausführung der Düsenflächen 17 von der Bandmitte zum Bandrand hin erweitern. Zusätzlich zu dieser durch die Rhombusform der Düsenflächen 17 bedingten Erweiterung kann auch noch eine Erweiterung in Richtung senkrecht zum Band 1 erfolgen. Die vom Band 1 abströmende Luft gelangt dann entlang der dem Band abgewandten Längskanten des Sammelkastens 19 wieder in den Raum zwischen den beiden Ventilatoren 4, aus welchem diese den Volumenstrom wieder ansaugen.

Entlang der Seitenkanten des Sammelkasten 19 können vorteilhaft bei Ausführung der Vorrichtung gemäß der Erfindung als Kühlzone Kühler 20 (Fig. 3) angeordnet sein, welche sich nahezu über die gesamte Länge der Vorrichtung erstrecken können. Durch diese große Durchströmungsfläche ist der Druckverlust an den Kühlern 26 vergleichsweise gering. Ein weiterer Vorteil dieser Anordnung ist noch, daß die Kühler 26 nicht nur sehr leicht ausgebaut werden können, sondern daß auch ein seitliches Verschieben in Gehäuse 21 möglich ist, welche in die Seitenwände integriert sind. Man kann auf diese Weise eine als Kühlzone gestaltete Zone der Vorrichtung ebenfalls als Heizzone benutzen. Bei der Umstellung vom Kühlbetrieb auf den Heizbetrieb werden lediglich die Kühler 20 in die Gehäuse 21 verfahren. Dabei ist es vorteilhaft den Kühler auf der im ausgefahrenen Zustand nach innen weisenden Stirnfläche mit einer Wärmeisolation 22 zu versehen. Das Verschieben der Kühler ist sehr einfach möglich, da die Anschlüsse für das Kühlwasser flexibel gestaltet werden können.

Diese Ausführungsform der Vorrichtung ist dann besonders vorteilhaft, wenn sie zur Wärmebehandlung von Bändern 1 aus Leichtmetallegierungen dienen soll. Einige Leichtmetallegierungen erfordern nämlich relativ lange Haltezeiten. Für die Wärmebehandlung von Bändern 1 aus solchen Legierungen ist es daher vorteilhaft, bei einer aus mehreren Heizzonen 2 und mehreren Kühlzonen 3 bestehenden Anlage die an die Heizzonen 2 angrenzenden Kühlzonen 3 zum Teil als Heizzonen umzusteuern, und zwar für Bänder 1, die wegen der erforderlichen längeren Haltezeit auf maximaler Glühtemperatur sonst nur sehr langsam durch die Vorrichtung bewegt werden könnten. Diese Möglichkeit der erfindungsgemäßen Vorrichtung stellt also einen großen produktionstechnischen und insbesondere wirtschaftlichen Vorteil dar.

Außer den vorbeschriebenen rhombusförmigen Düsenflächen 17 können auf den Düsenkasten auch übliche Schwebendüsenrippen 23 mit Schlitz- 24 und Lochstrahlen 25 aufgesetzt werden, wie sie in Figur 5 dargestellt sind. Es ist aber auch möglich den Düsenkasten, so wie in Figur 6 gezeigt, auszuführen. Die dem Band zugewandte Seite des Düsenfeldes ist eine plane Fläche 27, in welche die Düsenöffnungen 28 eingebracht sind. Ein Teil dieser Düsenöffnungen ist um Rückströmöffnungen gruppiert. Die Rückströmöffnungen werden durch Kanäle 29 gebildet, welche den Düsenkasten 14 in einer Richtung vertikal zur Bandebene durchdringen. Durch diese Öffnungen strömt ein Teil des auf das Band aufgeblasenen Gasstromes unmittelbar in den Raum zwischen den Ventilatoren 4 zurück. Der große Vorteil dieser Ausführungsform ist die sehr einfache Fertigung und die glatte Düsenfläche, welche auch bei empfindlichen Bändern 1 bzw. Bahnen und beim Einziehen einer neuen Bahn oder eines neuen Bandes 1 keinerlei Ansatzpunkte zum Verhaken des Bandes 1 liefert.

## Patentansprüche

1. Vorrichtung zur schwebenden Führung und Stabilisierung von Bändern (1), vorzugsweise breiten Metallbändern (1), zum Zweck der Wärmebehandlung, bei der
a) das Band (1) mit Hilfe von Schwebedüsenfeldern (15, 17) beidseitig beblasen wird, und
b) zu beiden Seiten des Bandes (1) je zwei Radialventilatoren (4) mit 360°-Spiralgehäusen (5) an den Seitenwänden der Vorrichtung angeordnet sind, wobei die Ansaugöffnungen der Radialventilatoren (4) zur Vorrichtungsmitte hin weisen,
**dadurch gekennzeichnet, daß**
c) die Radialventilatoren (4) so angeordnet sind, daß sie in Längsrichtung der Vorrichtung also in Laufrichtung des Bandes (1), in Ausblasekanäle (6) von der Länge von mindestens einem hydraulischen Durchmesser ausblasen, die mit einer Seitenwand an die Decke (8) bzw. den Boden (7) der Vorrichtung angrenzen, daß
d) sich an die Ausblasekanäle (6) jeweils Krümmer (11, 12) anschließen, aus denen der vom Radialventilator (4) geförderte Volumenstrom in einen Sammelkasten (14) eintritt
e) welcher sich über die gesamte Länge der Vorrichtung erstreckt und auf der dem Band zugewandten Seite mit dem Düsenfeld (15) versehen ist, und daß
f) der auf das Band (1) aufgeblasene Gasstrom zum überwiegenden Teil zu den Längsseiten der Vorrichtung hin abströmt und von den Seiten der Vorrichtung her in den Saugraum (23) zwischen den Radialventilatoren (4) oberhalb und unterhalb des Bandes (1) eintritt.

2. Vorrichtung nach Anspruch 1, **dadurch gekennzeichnet, daß** sich an die Ausblasekanäle (6) je ein 90°-Krümmer (11) mit Krümmerachse vertikal zur Bandebene anschließt, welcher in einen zweiten Krümmer (12) mit Krümmerachse parallel zum Bandlauf übergeht, der den vom Radialventilator (4) geförderten Volumenstrom zum Band (1) hin richtet.

3. Vorrichtung nach Anspruch 2, **dadurch gekennzeichnet, daß** sich an jeden zweiten Krümmer (12) jeweils ein kurzer Kanal (13) mit Achsrichtung vertikal zur Bandachse anschließt, der den Sammelkasten (14) beschickt.

4. Vorrichtung nach einem der Ansprüche 1 bis 3, **dadurch gekennzeichnet, daß** die Radialventilatoren (4) mit den 360°-Spiralgehäusen (5) in den Seitenwänden der Vorrichtung angeordnet sind.

5. Vorrichtung nach einem der Ansprüche 1 bis 4, **dadurch gekennzeichnet, daß** sich die Düsenfelder (15) über die gesamte Arbeitsbreite und die gesamte Länge der Vorrichtung erstrecken.

6. Vorrichtung nach einem der Ansprüche 1 bis 5, **dadurch gekennzeichnet, daß** der freibleibende Raum zwischen dem Sprialgehäuse (5) des Radialventilators (4) und der Stirnwand der Vorrichtung mit einer Einstiegsöffnung versehen ist.

7. Vorrichtung nach einem der Ansprüche 1 bis 5, **dadurch gekennzeichnet, daß** in dem freibleibenden Raum zwischen dem Spiralgehäuse (5) des Radialventilators (4) und der Stirnwand der Vorrichtung Heizeinrichtungen angeordnet sind.

8. Vorrichtung nach einem der Ansprüche 1 bis 7, **dadurch gekennzeichnet, daß** parallel zu den Sammelkästen (14) für die Düsenfelder (15) auf beiden Seiten der Sammelkästen (14) Kühler (20) angeordnet sind.

9. Vorrichtung nach Anspruch 8, **dadurch gekennzeichnet, daß** die Kühler (20) in Kästen (21) verfahrbar sind, die in die Außenwand integriert sind.

10. Vorrichtung nach Anspruch 8 oder 9, **dadurch gekennzeichnet, daß** die zum Innenraum hinweisende Stirnwand der Kühler (20) mit einer Wärmeisolation (22) versehen ist.

11. Vorrichtung nach einem der Ansprüche 1 bis 10, **dadurch gekennzeichnet, daß** das Düsenfeld (15) aus einzelnen Teildüsen besteht, die durch halboffene Kanäle miteinander verbunden sind.

12. Vorrichtung nach einem der Ansprüche 1 bis 10, **dadurch gekennzeichnet, daß** das Düsenfeld durch einen Düsenkasten mit einer Düsenfläche (17) gebildet wird.

13. Vorrichtung nach Anspruch 12, **dadurch gekennzeichnet, daß** die Düsenfläche (17) zum Band (1) hin offene Rückströmkanäle (18) aufweist.

14. Vorrichtung nach Anspruch 13, **dadurch gekennzeichnet, daß** sich die Rückstromkanäle (18) bei rhombusartiger Ausführung der Düsenflächen (17) von der Bandmitte zum Bandrand hin erweitern.

15. Vorrichtung nach einem der Ansprüche 1 bis 10, **dadurch gekennzeichnet, daß** der Sammel- bzw. Düsenkasten (14) mit einer Düsenfläche (27) versehen ist, in welche Düsenöffnungen (28) eingebracht sind, welche zum Teil um Rückströmkanäle (29) gruppiert sind, die den Düsenkasten (14) senkrecht zur Bandebene durchdringen.

16. Vorrichtung nach Anspruch 15, **dadurch gekennzeichnet, daß** die Bemessung der Querschnitte der Abströrnkanäle (29) unter Berücksichtigung des zu tragenden Flächengewichtes erfolgt.

17. Vorrichtung zur schwebenden Führung und Stabilisierung von Bändern (1), vorzugsweise breiten Metallbändern (1), zum Zweck der Wärmebehandlung, bei der
a) das Band (1) mit Hilfe von Schwebedüsenfeldern (15, 17) beidseitig beblasen wird, und
b) zu beiden Seiten des Bandes (1) je zwei Radialventilatoren (4) mit 360°-Spiralgehäusen (5) an den Seitenwänden der Vorrichtung angeordnet sind, wobei die Ansaugöffnungen der Radialventilatoren (4) zur Vorrichtungsmitte hin weisen,
c) die Achsen der Radialventilatoren (4) senkrecht zu den Seitenwänden stehen und die Radialventialtoren (4) so angeordnet sind, daß sie parallel zur Längsrichtung der Vorrichtung, also in Laufrichtung des Bandes (1), in Ausblasekanäle (6) von der Länge von mindestens einem hydraulischen Durchmesser ausblasen,
**dadurch gekennzeichnet, daß**
d) die Ausblasekanäle (6) mit einer Seitenwand an die Decke (8) bzw. den Boden (7) der Vorrichtung angrenzen, daß
e) sich an die Ausblasekanäle (6) jeweils Krümmer (11, 12) anschließen, aus denen der vom Radialventilator (4) geförderte Volumenstrom in einen Sammelkasten (14) eintritt,
f) welcher sich mindestens einstückig über die gesamte Länge der Vorrichtung erstreckt und auf der dem Band zugewandten Seite mit dem Düsenfeld (15) versehen von etwa gleicher Breite wie der Sammelkasten ist, und daß
g) der auf das Band (1) aufgeblasene Gasstrom zum überwiegenden Teil zu den Längsseiten der Vorrichtung hin abströmt und von den Seiten der Vorrichtung her in den Saugraum (23) zwischen den Radialventilatoren (4) oberhalb und unterhalb des Bandes (1) eintritt.

## Claims

1. A device for guiding and for stabilizing strips (1) in a floating manner, preferably wide metal strips (1), for the purpose of heat treating, in which
a) said strip (1) is blown on both sides with the aid of float nozzle sections (15, 17), and
b) two radial ventilators (4) with 360° spiral casings (5) are arranged on the side walls of the device respectively at both sides of the strip (1), the intake openings of said radial ventilators (4) pointing toward the middle of the device,
**characterized in that**
c) said radial ventilators (4) are arranged such that, in the longitudinal direction of the device, i.e., in a direction of movement of said strip (1), they blow air into air delivery channels (6) of the length of at least one hydraulic diameter, said air delivery channels (6) adjoining with a side wall the ceiling wall (8) or the floor wall (7) of the device, that
d) elbows (11, 12) follow respectively said air delivery channels (6) from which the volume flow delivered by said radial ventilator (4) enters a collecting receptacle (14),
e) which extends over the entire length of the device and is provided with said nozzle section (15) on the side facing said strip, and that
f) the gas stream blown onto said strip (1) predominantly flows off (away) and up to the longitudinal sides of the device and enters from the sides of the device into the suction area (23) between said radial ventilators (4) above and below said strip (1).

2. The device as set forth in claim 1, **characterized in that** each air delivery channel (6) is followably a 90° elbow (11) having an elbow axis vertically arranged to the plane of said strip, said elbow (11) transferring into a second elbow (12) having an elbow axis parallel to the run of said strip and directing the flow delivered by said radial ventilator (4) to said strip (1).

3. The device as set forth in claim 2, **characterized in that** a short duct (13) having an axis vertically arranged to the axis of said strip, follows adjoins each second elbow (12), said duct (13) supplying said collecting receptacle (14).

4. The device as set forth in any of the claims 1 to 3, **characterized in that** said radial ventilators (4) with said 360° spiral casings (5) are arranged in the side walls of the device.

5. The device as set forth in any of the claims 1 to 4, **characterized in that** said nozzle sections (15) extend over the entire working width and the entire length of the device.

6. The device as set forth in any of the claims 1 to 5, **characterized in that** said space remaining free between said spiral casing (5) of said radial ventilator (4) and the face wall of the device is provided with an access opening.

7. The device as set forth in any of the claims 1 to 5, **characterized in that** heating means are arranged in said space remaining free between said spiral casing (5) of said radial ventilator (4) and said face wall of the device.

8. The device as set forth in any of the claims 1 to 7, **characterized in that** coolers (20) are arranged parallel to said collecting receptacles (14) for said nozzle sections (15) on both sides of said collecting receptacles (14).

9. The device as set forth in claim 8, **characterized in that** said coolers (20) can be moved in boxes (21) integrated in the outer wall.

10. The device as set forth in claim 8 or 9, **characterized in that** said face wall of said coolers (20), facing the interior, is provided with a thermal insulation (22).

11. The device as set forth in any of the claims 1 to 10, **characterized in that** said nozzle section (15) consists of individual part nozzles interconnected by semi-open ducts.

12. The device as set forth in any of the claims 1 to 10, **characterized in that** said nozzle section is formed by a nozzle box with a nozzle area (17).

13. The device as set forth in claim 12, **characterized in that** said nozzle area (17) comprises return flow ducts (18) open towards said strip (1).

14. The device as set forth in claim 13, **characterized in that** said return flow ducts (18) expand from the middle of said strip towards the edge of said strip when said nozzle areas (17) have the shape of a rhombus.

15. The device as set forth in any of the claims 1 to 10, **characterized in that** said collecting or nozzle box (14) is provided with a nozzle area (27) in which nozzle orifices (28) are incorporated, which are partly grouped around return flow ducts (29) which pass through said nozzle box (14) perpendicular to the plane of said strip.

16. The device as set forth in claim 15, **characterized in that** the cross-sectional dimensioning of said flow-off ducts (29) takes into account the area weight to be supported.

17. A device for guiding and for stabilizing strips (1) in a floating manner, preferably wide metal strips (1), for the purpose of heat treating, in which
a) said strip (1) is blown on both sides with the aid of float nozzle sections (15, 17), and
b) two radial ventilators (4) with 360° spiral casings (5) are arranged on the side walls of the device respectively at both sides of the strip (1), the intake openings of said radial ventilators (4) pointing toward the middle of the device,
c) the axes of said radial ventilators (4) being arranged vertical to said side walls and said radial ventilators (4) being arranged such that, in parallel to the longitudinal direction of the device, i.e., in the direction of movement of said strip (1), they blow air into air delivery channels (6) from the length of at least one hydraulic diameter,
**characterized in that**
d) said air delivery channels (6) adjoin with a side wall the upper ceiling (8) or the lower floor (9) of the device, that
e) elbows (11, 12) follow respectively said air delivery channels (6) from which the volume stream delivered by said radial ventilator (4) enters a collecting receptacle (14),
f) which extends at least integrally over the entire length of the device and is on the side facing said strip, provided with said nozzle section (15) approximately equal in width to that of said collecting receptacle, and that
g) the gas stream blown onto said strip (1) predominantly flows away and up to the longitudinal sides of the device and enters from the sides of the device into the suction area (23) between said radial ventilators (4) above and below said strip (1).

## Revendications

1. Dispositif pour le guidage flottant et la stabilisation de bandes (1), de préférence de bandes métalliques larges (1), en vue du traitement thermique, dans lequel
a) de l'air est soufflé des deux côtés de la bande (1) à l'aide d'ensembles de buses de sustentation (15, 17), et
b) sur chacun des deux côtés de la bande (1) sont disposés deux ventilateurs radiaux (4) avec des boîtiers en spirale à 360° (5) sur les parois latérales du dispositif, les orifices d'aspiration des ventilateurs radiaux (4) étant dirigés vers le milieu du dispositif,
**caractérisé en ce que**
c) les ventilateurs radiaux (4) sont disposés de manière à souffler dans la direction longitudinale du dispositif, c'est-à-dire dans la direction de défilement de la bande (1), dans des canaux de soufflage (6), dont la longueur correspond au moins à un diamètre hydraulique, et qui, par une paroi latérale, sont adjacents à la couverture (8) et respectivement au fond (7) du dispositif, **en ce que**
d) aux canaux de soufflage (6) font suite des coudes (11, 12) à partir desquels le courant volumique, transporté par le ventilateur radial (4), pénètre dans un caisson de collecte (14),
e) lequel s'étend sur toute la longueur du dispositif et est pourvu de l'ensemble de buses (15), sur le côté tourné vers la bande, et **en ce que**
f) le courant de gaz soufflé sur la bande (1) s'écoule, en majeure partie, vers les côtés longitudinaux du dispositif, et pénètre, à partir des côtés du dispositif, dans le volume d'aspiration (23), entre les ventilateurs radiaux (4) au-dessus et au-dessous de la bande (1).

2. Dispositif selon la revendication 1, **caractérisé en ce qu'**à chaque canal de soufflage (6) se raccorde un coude à 90° (11) dont l'axe est vertical par rapport au plan de la bande et qui se prolonge par un deuxième coude (12) dont l'axe est parallèle au défilement de la bande et qui dirige le courant volumique, transporté par le ventilateur radial (4), vers la bande (1).

3. Dispositif selon la revendication 2, **caractérisé en ce qu'**à un coude (12) sur deux se raccorde un court canal (13) dont l'axe est vertical par rapport à l'axe de la bande et qui charge le caisson de collecte (14).

4. Dispositif selon l'une des revendications 1 à 3, **caractérisé en ce que** les ventilateurs radiaux (4) avec les boîtiers en spirale à 360° (5) sont disposés dans les parois latérales du dispositif.

5. Dispositif selon l'une des revendications 1 à 4, **caractérisé en ce que** les ensembles de buses (15) s'étendent sur toute la largeur de travail et toute la longueur du dispositif.

6. Dispositif selon l'une des revendications 1 à 5, **caractérisé en ce que** l'espace qui reste libre entre le boîtier en spirale (5) du ventilateur radial (4) et la paroi frontale du dispositif, est pourvu d'une ouverture d'entrée.

7. Dispositif selon l'une des revendications 1 à 5, **caractérisé en ce que** dans l'espace qui reste libre entre le boîtier en spirale (5) du ventilateur radial (4) et la paroi frontale du dispositif sont disposés des dispositifs de chauffage.

8. Dispositif selon l'une des revendications 1 à 7, **caractérisé en ce que** des refroidisseurs (20) sont disposés parallèlement aux caissons de collecte (14) pour les ensembles de buses (15) sur les deux côtés des caissons de collecte (14).

9. Dispositif selon la revendication 8, **caractérisé en ce que** les refroidisseurs (20) sont déplaçables dans des caissons (21) qui sont intégrés à la paroi extérieure.

10. Dispositif selon la revendication 8 ou 9, **caractérisé en ce que** la paroi frontale des refroidisseurs (20), qui est dirigée vers le volume intérieur, est pourvue d'une isolation thermique (22).

11. Dispositif selon l'une des revendications 1 à 10, **caractérisé en ce que** l'ensemble de buses (15) est constitué de buses partielles individuelles qui sont reliées entre elles par des canaux semi-ouverts.

12. Dispositif selon l'une des revendications 1 à 10, **caractérisé en ce que** l'ensemble de buses est formé par un caisson à buses avec une surface à buses (17).

13. Dispositif selon la revendication 12, **caractérisé en ce que** la surface à buses (17) présente des canaux de retour (18) ouverts vers la bande (1).

14. Dispositif selon la revendication 13, **caractérisé en ce que** les canaux de retour (18) s'élargissent depuis le milieu de la bande vers son bord, dans le cas où les surfaces à buses (17) sont de type losange.

15. Dispositif selon l'une des revendications 1 à 10, **caractérisé en ce que** le caisson de collecte ou caisson à buses (14) est pourvu d'une surface à buses (27) dans laquelle sont pratiqués des orifices de buse (28) qui sont regroupés en partie autour de canaux de retour (29), qui traversent le caisson à buses (14) perpendiculairement au plan de la bande.

16. Dispositif selon la revendication 15, **caractérisé en ce que** pour le dimensionnement des sections transversales des canaux d'écoulement (29), on tient compte du poids par unité de surface à supporter.

17. Dispositif pour le guidage flottant et la stabilisation de bandes (1), de préférence de bandes métalliques larges (1), en vue du traitement thermique, dans lequel
a) de l'air est soufflé des deux côtés de la bande (1) à l'aide d'ensembles de buses de sustentation (15, 17), et
b) sur chacun des deux côtés de la bande (1) sont disposés deux ventilateurs radiaux (4) avec des boîtiers en spirale à 360° (5) sur les parois latérales du dispositif, les orifices d'aspiration des ventilateurs radiaux (4) étant dirigés vers le milieu du dispositif,
c) les axes des ventilateurs radiaux (4) sont perpendiculaires aux parois latérales et les ventilateurs radiaux (4) sont disposés de manière à souffler parallèlement à la direction longitudinale du dispositif, c'est-à-dire dans le sens de défilement de la bande (1) dans des canaux de soufflage (6) dont la longueur correspond au moins à un diamètre hydraulique,
**caractérisé en ce que**
d) les canaux de soufflage (6) sont adjacents, par une paroi latérale, à la couverture (8) et respectivement au fond (7) du dispositif, **en ce que**
e) aux canaux de soufflage (6) font suite des coudes (11, 12) à partir desquels le courant volumique, transporté par le ventilateur radial (4), pénètre dans un caisson de collecte (14),
f) lequel s'étend sur toute la longueur du dispositif et est pourvu de l'ensemble de buses (15), sur le côté tourné vers la bande, et **en ce que**
g) le courant de gaz soufflé sur la bande (1) s'écoule, en majeure partie, vers les côtés longitudinaux du dispositif, et pénètre, à partir des côtés du dispositif, dans le volume d'aspiration (23), entre les ventilateurs radiaux (4) au-dessus et au-dessous de la bande (1).
